# EUROPÄISCHE PATENTSCHRIFT

(11) **EP 0 065 776 B1**
(45) Veröffentlichungstag und Bekanntmachung des Hinweises auf die Patenterteilung: **19.12.1984**
(21) Anmeldenummer: 82104494.8
(22) Anmeldetag: 22.05.1982
(51) Int. Cl.: B42F 9/00, B43L 3/00

(54) **Klemmplatte**
Clip board
Plaque à pince

(30) Priorität: 27.05.1981 DE 8115816 U
(43) Veröffentlichungstag der Anmeldung: 01.12.1982
(73) Patentinhaber: Wilhelm Deumer GmbH & Co. KG, D-5880 Lüdenscheid (DE)
(72) Erfinder: Conze, Hans-Gottfried, Dipl.-Ing., D-5880 Lüdenscheid (DE)
(74) Vertreter: Hassler, Werner, Dr.

## Beschreibung

Die Erfindung betrifft eine Klemmplatte mit einer an einem Plattenrad angeordneten Klemmschiene, die einen etwa senkrecht zur Plattenebene ausgerichten, nachgiebigen Steg und einen am Oberende des Steges sitzenden Doppelschenkel aufweist, dessen einer Klemmschenkel auf der Klemmplatte aufsteht.

Bei einer bekannten Klemmplatte nach der FR-PS 22 99 124 ist die Klemmschiene durch ein Federelement aus einem elastomeren Werkstoff mit der Platte verbunden. Die Klemmschiene läßt sich durch Belastung des Betätigungsschenkels des Doppelschenkels verschwenken, so daß der Klemmschenkel angehoben wird und ein Papierblatt oder ein anderes Blatt unter den Klemmschenkel eingeklemmt werden kann. Es sind hier insgesamt drei Bauteile, nämlich Platte, Klemmschiene und elastomeres Federelement erforderlich.

Eine derartige Klemmplatte kann als Schreibplatte, Zeichenplatte, Zettelhalter und dergleichen ausgebildet sein. Die Klemmplatte kann eine beliebige Größe im Hinblick auf das festzuklemmende Blattformat haben.

Aufgabe der Erfindung ist eine solche Ausbildung der Klemmplatte, daß unter Beibehaltung der Funktion der Klemmschiene eine Vereinfachung in der Herstellung und eine Verringerung der notwendigen Einzelteile erzielt wird.

Diese Aufgabe wird nach der Erfindung durch folgende Merkmale gelöst :
a) der Steg ist einstückig unit der Klemmschiene ;
b) an dem Steg sitzt ein Befestigungsschenkelparallel zur Klemmplatte ;
c) die Klemmschiene mit dem Steg und dem Befestigungsschenkel besteht ebenso wie die Klemmplatte aus einem elastischen, thermoplastischen Werkstoff ;
d) der Befestigungsschenkel ist mit der Klemmplatte durch eine Ultraschallschweißverbindung verbunden.

Die Klemmplatte benötigt also außer der Platte und der Klemmschiene keine zusätzlichen Einzelteile. Die Klemmplatte ist mit dem Steg und dem Befestigungsschenkel einstückig als Spritzgießteil aus einem nachgiebigen Thermoplast geformt. Die Klemmschiene ist durch eine Ultraschallschweißverbindung entsprechend der CH-A-435 688 mit der Platte verbunden. Dieses bedingt eine außerordentlich feste und stabile Verbindung. Bei der Verschwenkung der Klemmschiene werden die jeweiligen Verformungskräfte innerhalb des Steges elastisch aufgenommen, so daß die Klemmschiene in die Klemmstellung zurückfedert.

In Weiterbildung der Erfindung ist vorgesehen, daß am Ende des Befestigungsstegs eine abgebogene Anlageleiste angeformt ist, die den Plattenrand übergreift. Die Anlageleiste legt die Klemmschiene am Rand der Platte fest, so daß dadurch insbesondere die Herstellung erleichtert wird, indem die Klemmschiene eine feste Anlage an der Platte hat.

Eine Ausführungsform der Erfindung wird im folgenden unter Bezugnahme auf die anliegende Zeichnung erläutert, in der darstellen :
Figur 1 eine Seitenansicht einer Klemmplatte nach der Erfindung,
Figur 2 eine Draufsicht auf eine Klemmplatte mit teilweise weggebrochener Klemmschiene.

Die Figuren 1 und 2 zeigen eine Platte 1, die die Form einer etwa rechteckigen Platte gleichmäßiger Dicke hat. Die Platte 1 kann ein Thermoplast-Spritzgießteil sein.

Eine Klemmschiene 2 umfaßt einen Steg 3, der etwa senkrecht zur Ebene der Klemmplatte 1 ausgerichtet ist. Am oberen, von der Klemmplatte 1 abstehenden Ende des Mittelsteges 3 sitzt ein Doppelschenkel 4 mit einem gegen die Platte 1 hin geneigten und auf derselben aufstehenden Klemmschenkel 5 sowie einem Betätigungsschenkel 6, der in eine etwa U-förmig umgebogene Leiste 7 endigt. Am Fußende des Steges 3 sitzt ein Befestigungsschenkel 8, der in eine abgebogene Anlageleiste 9 endigt. Die Anlageleiste 9 übergreift den Rand der Platte 1. Die Klemmschiene 2 ist ebenfalls ein Thermoplastteil, vorzugsweise in Form eines extrudierten oder stranggepreßten Profils. Der Befestigungsschenkel 8 sitzt auf einem Rand der Platte 1 parallel zu ihr auf. Die Anlageleiste 9 legt den Befestigungsschenkel 8 fest. Der Befestigungsschenkel 8 ist durch eine Ultraschallschweißverbindung 10 mit der Platte 1 verbunden.

Die Funktion der Klemmschiene ergibt sich aufgrund ihrer Nachgiebigkeit und Elastizität. Durch Drücken auf den Betägigungsschenkel 6 wird der Steg 3 verformt bzw. gebogen, so daß sich der Klemmschenkel 5 von der Platte 1 abhebt. Man kann dann ein Papierblatt oder einen anderen Bogen von der Platte 1 entfernen oder einlegen.

## Patentansprüche

1. Klemmplatte (1) mit einer an einem Plattenrand angeordneten Klemmschiene (2), die einen etwa senkrecht zur Plattenebene ausgerichteten, nachgiebigen Steg (3) und einen am Oberende des Steges sitzenden Doppelschenkel (4) aufweist, dessen einer Klemmschenkel (5) auf der Klemmplatte (1) aufsteht, gekennzeichnet durch folgende Merkmale :
a) der Steg (3) ist einstückig mit der Klemmschiene (2) ;
b) an dem Steg (3) sitzt ein Befestigungsschenkel (8) parallel zur Klemmplatte (1) ;
c) die Klemmschiene (2) mit dem Steg (3) und dem Befestigungsschenckel (8) besteht ebenso wie die Klemmplatte (1) aus einem elastischen, thermoplastischen Werkstoff ;
d) der Befestigungsschenkel (8) ist mit der Klemmplatte (1) durch eine Ultraschallschweißverbindung (10) verbunden.

2. Klemmplatte nach Anspruch 1, dadurch gekennzeichnet, daß am Ende des Befestigungsschenkels (8) eine abgebogene Anlageleiste (9) angeformt ist, die den Plattenrand übergreift.

## Claims

1. A clip board (1) comprising a clamping bar (2) arranged on one edge of the board, and bearing a resilient web (3) which is aligned approximately perpendicular to the board plane and has, at the upper edge a double-sided leg (4), the clamping leg (5) of the same rests on the clip board (2), characterized by the following features :
a) the web (3) is in one piece with the clamping bar (2) ;
b) the web (3) bears a fixing leg (8) parallel to the clip board (1) ;
c) the clamping bar (2) comprising the web (3) and the fixing leg (8) and also the clip board (1) consist of an elastic thermoplastic material ;
d) the fixing leg (8) is connected to the clip board (1) by an ultrasonic welding joint.

2. A clip board according to claim 1, characterized in that a bended off contact bar (9) overlapping the edge of the clip board is formed on the fixing leg (9).

## Revendications

1. Plaque à pince (1) comprenant un rail de pinçage (2) qui est agencé sur un bord de la plaque et présente une âme (3) flexible, orientée environ perpendiculairement au plan de la plaque, et une aile double (4) qui est située à l'extrémité supérieure de l'âme et dont une aile de pinçage (5) est en appui sur la plaque à pince (1), caractérisée par les particularités suivantes :
a) l'âme (3) est d'une pièce avec le rail de pinçage (2) ;
b) une aile de fixation (8) est disposée sur l'âme (3) parallèlement à la plaque à pince (1) ;
c) le rail de pinçage (2) comprenant l'âme (3) et l'aile de fixation (8) est constitué, de même que la plaque à pince (1), en un matériau thermoplastique, élastique ;
d) l'aile de fixation (8) est reliée à la plaque à pince (1) par une liaison de soudage par ultrasons (10).

2. Plaque à pince suivant la revendication 1, caractérisée en ce qu'à l'extrémité de l'aile de fixation (8) est agencé un rebord d'appui recourbé (9) qui recouvre le bord de la plaque.
